# EUROPÄISCHE PATENTSCHRIFT

(11) **EP 3 320 811 B1**
(45) Veröffentlichungstag und Bekanntmachung des Hinweises auf die Patenterteilung: **11.05.2022**
(21) Anmeldenummer: 17191087.0
(22) Anmeldetag: 14.09.2017
(51) Int. Cl.: A47F 5/16, A47F 11/10

(54) **PRÄSENTATIONSEINRICHTUNG, INSBESONDERE FÜR WAREN**
DISPLAY DEVICE
DISPOSITIF DE PRÉSENTATION

(30) Priorität: 30.09.2016 DE 102016118623
(43) Veröffentlichungstag der Anmeldung: 16.05.2018
(73) Patentinhaber: GESA Form + Funktion Displaybau GmbH, 63303 Dreieich-Offenthal (DE)
(72) Erfinder: Rau, Otmar, 63303 Dreieich-Götzenhain (DE)
(74) Vertreter: 2K Patentanwälte Blasberg Kewitz & Reichel

(56) Entgegenhaltungen:
- EP-A1- 3 045 088
- DE-A1-102016 102 762
- FR-A1- 2 926 966

## Beschreibung

### Gebiet der Erfindung

Die Erfindung betrifft allgemein die Präsentation von Waren, wie beispielsweise von Kosmetikartikeln oder von Text- und/oder Graphikinformation zu Werbezwecken im Zusammenhang mit beliebigen Waren/Dienstleistungen und betrifft insbesondere eine Präsentationseinrichtung mit einer Mehrzahl von Präsentationsmodulen, die in einfacher Weise sowohl bei Umrüstungen als auch bei Neueinbauten in Verkaufslokalen variabel konfigurierbar sein soll.

### Stand der Technik

Präsentationseinrichtungen der vorgenannten Art für Waren werden als Bestandteil von Verkaufstheken, auch Display genannt, in Verkaufslokalen wie beispielsweise Supermärkten oder Drogeriemärkten aufgestellt und bieten dem Kunden die Möglichkeit, ein bestimmtes Produkt, z. B. ein Kosmetikprodukt, zu präsentieren. Das fertige System als Bestandteil eines Displays steht beispielsweise in einer Drogerie, Kaufhaus, Parfümerie, etc. und präsentiert Ware (z.B. Kosmetikartikel) zum Abverkauf an den Endverbraucher. Das finale Produkt gibt es je nach Kundenanforderung in unterschiedlichen Optiken.

Anbieter von Kosmetikprodukten haben oftmals ein eigenes Display in Verkaufsräumen, in dem sie ihre Produkte in einer einheitlichen Form darstellen. Als Bestandteil der Displays werden Präsentationssysteme mit Modulen benötigt, um zum einen die Waren aufzunehmen und um zum anderen diese zu präsentieren.

Bisher werden Unterbauten für Präsentationssysteme individuell und meist nicht flexibel auf Kundenbedürfnisse, aus Metall, Holz und Kunststoff hergestellt. Umbauten bestehender Konstruktionen waren meist nicht möglich, oder sehr umständlich.

Gerade für die Warenpräsentation sind formschön gestaltete Module gesucht, die einerseits kostengünstig und flexibel konfigurierbar hergestellt werden können und andererseits ausreichend robust sind.

WO 2006067396 A1 und DE 202014103767 U1 offenbaren eine Präsentationseinrichtung mit einer Mehrzahl von übereinander angeordneten Regalböden. Zur werbewirksameren

Präsentation von Waren sind die Regalböden mit Beleuchtungseinrichtungen versehen. Die elektrische Versorgung dieser Beleuchtungseinrichtungen erfolgt über die Befestigung der Regalböden an einem Wandpaneel oder einer Haltesäule.

DE 202012009052 U1 offenbart eine Präsentationseinrichtung mit einer Mehrzahl von Paneelen, an deren Vorderseite zu präsentierende Waren ausgestellt sind. Die Paneele sind mit Hilfe eines Befestigungsrahmens oder Befestigungselementen an einem weiteren Paneel oder einer Wand lösbar befestigt.

Zur geordneten Präsentation von Waren werden zumeist variable Unterteilungen in Gestalt von sich kreuzenden Leisten verwendet, die auf der Oberseite von Regalböden oder dergleichen angeordnet sind, wie beispielsweise in EP 0773727 B1 offenbart.

Zur wirkungsvolleren und attraktiveren Präsentation von Waren haben sich, gerade im Bereich von Kosmetikartikeln, Präsentationseinrichtungen bewährt, die mit Ablageplatten aus einem transparenten Material, wie beispielsweise transparentem Kunststoff, versehen sind, die eine Hintergrund-Beleuchtungsfunktion zur Hintergrundbeleuchtung für die zu präsentierenden Waren ermöglichen. Die Ablageplatten wirken dabei als Lichtleiter, aus denen das Licht zur Hintergrundbeleuchtung der Ware in geeigneter Weise ausgekoppelt wird. Derartige Präsentationseinrichtungen sind beispielsweise in dem deutschen Gebrauchsmuster 202013104137 der Anmelderin offenbart. Auch die EP 3045088 offenbart ein Leitersystem, bei dem vertikale Montageprofile und horizontales Montageprofile zusammengeführt werden, um in den Zwischenräumen Präsentationskästen aufzunehmen. Der Inhalt der EP 3045088 wird hierin zum besseren Verständnis der Anmeldung aufgenommen. Die Druckschrift FR 2 926 966 A1 offenbart ein Gestell zum Abstellen von Einsätzen/Kästen wie es auf einem Wochenmarkt verwendet wird.

DE102016102762 A1 offenbart ein Lagerregal für stab- oder plattenförmige Produkte wie beispielsweise Profile aus dem Bau- oder Heimwerkerbereich. Das Lagerregal weist mit vertikalem Abstand angeordnete Träger für die Fußenden von Profilen auf, wobei die Träger zusätzlich mit einem horizontalen Versatz derart angeordnet sind, dass sich die in einem unteren Träger abgestellten Profile hinter den/die darüber liegenden Träger erstrecken können.

### Überblick über die Erfindung

Aufgabe der vorliegenden Erfindung ist es, eine verbesserte Rahmenkonstruktion bzw. Leiterkonstruktion für Präsentationseinrichtungen mit einer Mehrzahl von Präsentationsrnodulen, die elektrifiziert oder nicht elektrifiziert sind, bereitzustellen, sodass die Präsentationseinrichtung in einfacher Weise sowohl bei Umrüstungen als auch bei Neueinbauten in Verkaufslokalen variabel konfigurierbar sein soll

Diese Aufgabe wird durch eine Präsentationseinrichtung nach Anspruch 1 gelöst. Weitere vorteilhafte Ausführungsformen sind Gegenstand der rückbezogenen Unteransprüche.

Eine Präsentationseinrichtung gemäß der vorliegenden Erfindung dient der Präsentation von Waren und/oder von Text- und/oder Graphikinformation. Diese umfasst einen Montagerahmen mit einer Mehrzahl von Montageprofilen, die parallel und beabstandet zueinander angeordnet sind. Zweckmäßig sind die Montageprofile als Endlosprofile mit geeigneten Längen ausgebildet, die mit regelmäßigen Abständen und parallel zueinander angeordnet sind. Insbesondere können die Montageprofile sich kreuzend horizontal und senkrecht dazu verlaufend angeordnet sein, um eine Mehrzahl von Montagefeldern auszubilden, deren Größen zweckmäßig gleich sind, jedoch auch um ganzzahliges Vielfaches voneinander in einer oder zwei Dimensionen abweichen können, alternativ sind auch andere Abweichungen möglich. An den Montageprofilen ist eine Mehrzahl von rahmen- oder kastenförmigen Einsätzen lösbar befestigt, die jeweils der Präsentation von Waren und/oder von Text- und/oder Graphikinformation dienen. Die Einsätze weisen jeweils eine Mehrzahl von Seitenwänden auf, was insgesamt einen sehr stabilen und belastbaren rechteckförmigen Rahmen ermöglicht.

Erfindungsgemäß weisen die horizontalen Montageprofile mindestens eine Auflagefläche (59) auf, auf der der Einsatz aufliegt, und wobei Aussparungen (60a -60d) in den horizontalen Montageprofilen ausgebildet sind, in die Vorsprünge der Einsätze (30) einführbar sind, um den Einsatz auszurichten. Vorzugsweise sind hierbei die Aussparungen in der Auflagefläche ausgebildet, und es erstrecken sich Vorsprünge der Einsätze, die an der Unterseite der Einsätze ausgebildet sind in die Aussparungen. Auch ist es denkbar, dass die Aussparungen sich um eine Kante der Auflagefläche erstrecken. Dies ermöglicht das Einschieben des Kastens von der Seite und von oben mit den Vorsprüngen (die nicht gezeigt sind) in die Aussparung. Die Kästen können somit exakt auf den flachen Auflageflächen positioniert werden, die die horizontalen Montageprofile bilden. Der Auflagebereich ist vorzugsweise T-förmig ausgebildet, mit einem Mittelsteg. Rechts und links vom Mittelsteg können dann jeweils die Kanten bzw. die Unterseite von zwei Einsätzen aufliegen. Der Mittelsteg verhindert somit ein Zusammenrutschen der Einsätze. Die Einsätze sind somit beabstandet voneinander angeordnet. Dieser Ansatz ermöglicht, dass einzelne Einsätze jederzeit ausgetauscht werden können.

In einer bevorzugten Ausführungsform sind auf dem horizontalen Montageprofil mindestens zwei Aussparungen (60a und 60c) angeordnet, die so beabstandet sind, dass zwei halbe Einsätze in ein Leiterfeld einsetzbar und arretierbar sind. Es ist auch denkbar, dass deutlich mehr Aussparungen vorhanden sind und somit ein Vielfaches von Einsätzen angeordnet werden kann. Hierbei ist zu beachten, dass die Aussparungen entsprechend regelmäßig beabstandet sind. Auch sind Paare von Aussparungen denkbar, so dass ein halber Kasten in mindestens 2 Aussparungen oben und 2 unten einrasten muss.

Alternativ oder kumulativ zu den Aussparungen ist in den horizontalen Montageprofilen mindestens eine Arretierung (61a, 61b) in Form eines Vorsprungs- oder Aussparung angeordnet, die dazu dient den Einsatz zu fixieren. Nach dem der Einsatz durch die Aussparungen ausgerichtet wurde, kann er durch entsprechendes Eindrücken arretiert werden, hierbei greift entweder ein Vorsprung des Einsatzes in eine weitere Aussparung oder ein Vorsprung des horizontalen Montageprofils greift in eine Seitenwand oder in den Bodenbereich eines Einsatzes. Hierdurch wird sichergestellt, dass der Einsatz nach dem er ausgerichtet wurde fixiert ist und nur mit zusätzlichem Aufwand zu lösen ist. In einer bevorzugten Ausführungsform sind die Arretierungen als Aussparungen im Mittelsteg ausgebildet. Durch entsprechende Nasen, die in der Seitenwand des Einsatzes ausgebildet sind, können diese sich in die Aussparung erstrecken. Je nach Form der Nase kann die Lösbarkeit unterschiedlich schwierig sein.

Alternativ oder kumulativ zu den oben genannten Ausführungsformen weist die Erfindung Stromkontaktschienen auf, die sich entlang der gesamten Länge der horizontalen Montageprofile erstrecken, um einerseits Kontakt mit dem Einsatz herzustellen und andererseits einen Kontakt mit einem der vertikalen Montageprofile. Hierbei ist das vertikale Montageprofile vorzugsweise aus Metall ausgebildet oder weist einen metallischen Leiter auf, um Spannung bereitzustellen. Das horizontale Montageprofil ist möglichst aus nicht leitendem Kunststoffmaterial hergestellt. Es kann aber auch aus Metall hergestellt sein und einen entsprechenden Isolator aufweisen. Mithilfe des Mittelstegs werden zwei Stromkontaktschienen voneinander getrennt, sodass ein horizontales Montageprofil sowohl den Pluspol als auch den Minuspol getrennt durch den Mittelsteg bereitstellen können.

In einer möglichen Ausführungsform sind die Stromkontaktschienen jeweils mit einem unterschiedlichen gegenüberliegenden vertikalen Montageprofil über jeweils eine Kontaktlasche verbunden, um so den Pluspol und Minuspol bereitzustellen. Somit ist die eine Stromkontaktschiene mit dem rechten vertikalen Montageprofil verbunden und die andere Stromkontaktschiene ist mit dem linken vertikalen Montageprofil verbunden. Dies erlaubt mithilfe von Niederspannung ausreichend elektrische Energie bereitzustellen, um die Einsätze und deren Beleuchtung mit Strom zu versorgen.

In einer möglichen Ausführungsform sind die Stromkontaktschienen flache Bleche, die durch Klemmen, die auf den horizontalen Montageprofilen ausgebildet sind, klemmend gehalten werden. Die Klemmen umgreifen dabei die Stromkontaktschienen von der Seite und klemmen die Stromkontaktschiene gegen den Mittelsteg. Hierbei könnte im Mittelsteg noch eine Nut ausgebildet sein, damit ein Verrutschen der Stromkontaktschiene vermieden werden kann. Ein elektrischer Kontaktstift des Einsatzes könnte dann auf die Stromkontaktschiene mit Federkraft aufgedrückt werden und könnte somit einen elektrischen Kontakt herstellen. Dieser Kontaktstift ist vorzugsweise an der im oberen und unteren Bereich der Unterseite ausgebildet, sodass ein Kontakt des Einsatzes mit zwei horizontalen Montageprofilen erzeugt werden kann.

Alternativ oder kumulativ zu den oben genannten Ausführungsformen weist das vertikale Montageprofile abschnittweise Vorsprünge mit Befestigungsmitteln auf, zum vorzugsweise klemmenden Fixieren des horizontalen Montageprofiles, so dass diese im vertikalen Montageprofil erhöht angeordnet sind. Die erhöhte Anordnung erlaubt, eine tiefere Bauform der Einsätze wobei das horizontale Montageprofil weniger sichtbar nach unten verlagert wird. Die Einsätze werden somit in Richtung des Betrachters vorgelagert.

Erfindungsgemäß bestehen die Befestigungsmittel der Vorsprünge aus einer oder mehreren Aussparungen, in die die Haken des horizontalen Montageprofils greifen. Ferner umfasst das Befestigungsmittel auf der Oberseite des Vorsprungs einen Auflagebereich auf dem das horizontale Montagprofil oder ein Vorsprung des horizontalen Montageprofils aufliegt, so dass eine klemmende Halterung entsteht, wobei die Haken den Vorsprung des horizontalen Montageprofils klemmend auf den Auflagebereich drücken.

Der Auflagebereich ist dabei als ein flaches Stück des Vorsprungs anzusehen, und die Haken, die in die Aussparungen greifen erzeugen einen Zug, der den Vorsprung des horizontalen Montageprofils auf den gerade verlaufenden Vorsprung des vertikalen Montageprofils drückt. In einer bevorzugten Ausführungsform ist eine Nut in dem Vorsprung des horizontalen Montageprofils ausgebildet, in die der Vorsprung des vertikalen Montageprofils einführbar ist, sodass ein verrutschen vermieden wird.

Erfindungsgemäß können die Einsätze als Module betrachtet werden, die individuell an dem Montagerahmen befestigt sind und jeweils unterschiedlich ausgelegt sein können. Dabei sind die Einsätze jeweils über deren Rückseiten lösbar an den Montageprofilen befestigt. Somit kann die Präsentationseinrichtung in einfacher Weise sowohl bei Umrüstungen als auch bei Neueinbauten in Verkaufslokalen variabel konfiguriert werden.

Zweckmäßig haben sämtliche Einsätze die gleichen Grundabmessungen, oder sind diese modular in Größen so unterteilt, dass diese einem Vielfachen oder einem ganzzahligen Bruchteil der Modulgröße entspricht, sodass die Module in einfacher Weise gelagert, beispielsweise gestapelt und transportiert werden können und ohne Weiteres gegeneinander ausgetauscht werden können, beispielsweise mit einer anderen Funktionalität.

Gemäß einer bevorzugten Ausführungsform sind die Einsätze unmittelbar über die Rückseiten der Seitenwände der Einsätze mit den Montageprofilen verbunden, wobei die Grundflächen der Module zweckmäßig den Grundflächen der Montagefelder des Montagerahmens oder einem ganzzahligen Vielfachen oder einem Bruchteil davon entsprechen. Somit ragen die Einsätze nicht, oder nur unwesentlich, über die von den Montageprofilen definierten Felder des Montagerahmens hinaus. Durch die Anordnung der Montageprofile kann somit in einfacher Weise die spätere Anordnung der Einsätze festgelegt werden, beispielsweise in einer Matrixanordnung in Reihen und Spalten, wobei die Einsätze selbst durch einfache Verbindungen in stets gleicher Weise an den Montageprofilen befestigt werden können, was insgesamt hilft, die zur Montage notwendige Zeit zu reduzieren.

Die lösbare Befestigung der Einsätze an den Montageprofilen ist so ausgelegt, dass die Einsätze über die Leiterbahnen mit einer Versorgungsspannung, beispielsweise mit einer Niedervolt-Gleichspannung, versorgt werden, wenn die Einsätze lösbar an den Montageprofilen befestigt sind. Mit anderen Worten: bei der Befestigung der Einsätze an den Montageprofilen wird automatisch eine elektrische Versorgung der Einsätze über die Leiterbahnen bewerkstelligt, sodass aufwändige zusätzliche Schritte zur Elektrifizierung der Einsätze erfindungsgemäß entfallen können. Mit Hilfe der Versorgungsspannung können insbesondere Beleuchtungseinrichtungen, wie beispielsweise LED-Streifen oder Leuchtmittel, und/oder elektrische Geräte, wie beispielsweise Bildschirmanzeigen, Musik-Abspielgeräte und dergleichen, die in den Einsätzen vorgesehen sind, betrieben werden. Zu diesem Zweck können auch in den Einsätzen, beispielsweise in den Seitenwänden der Einsätze, elektrische Kabel oder Leiterbahnen sowie Anschlussmittel, wie beispielsweise Stecker oder Anschlusssockel, vorgesehen sein.

Gemäß einer weiteren Ausführungsform sind auf den Rückseiten der Einsätze Kontaktstifte vorgesehen, die automatisch gegen die Leiterbahnen gedrückt werden, wenn die Einsätze lösbar an den Montageprofilen befestigt werden. Zu diesem Zweck können die Kontaktstifte in einem entspannten Normalzustand geringfügig über die Ebene hinausragen, die von der Rückseite oder dem Rahmen der Einsätze aufgespannt wird, und in einem Montagezustand mittels eines Rückstellelements, wie beispielsweise einer Feder oder eines Blechstreifens, gegen die zugeordneten Leiterbahnen gedrückt werden.

Gemäß einer weiteren Ausführungsform weisen zumindest einige der Einsätze Rückwände auf, so dass diese ein Herausfallen von zu präsentierenden Waren verhindern können und die Einsätze somit zur Aufbewahrung und/oder Halterung von zu präsentierenden Waren ausgelegt sind. Zweckmäßig können in die Seitenwände oder dort vorgesehene Haltevorsprünge Einlegeböden je nach Bedarf eingesteckt werden.

Gemäß einer weiteren Ausführungsform umfasst die jeweilige Rückwand eine lichtleitende Platte, die auch unmittelbar von der jeweiligen Rückwand ausgebildet sein kann, wobei in die lichtleitende Platte für eine Hintergrundbeleuchtung Licht eines LED-Streifen eingekoppelt ist. Mittels der Hintergrundbeleuchtung können die in dem Präsentationsmodul (Einsatz) aufgenommenen oder gehaltenen Waren noch werbewirksamer präsentiert werden. Oder die Hintergrundbeleuchtung dient zur werbewirksamen Ausleuchtung einer Text- und/oder Graphikinformation. Hierzu können insbesondere die Vorderseiten von zumindest einigen der Einsätze mittels einer transparenten oder opaken Abdeckung abgedeckt sein, insbesondere aus einem transparenten oder opaken, plattenförmigen Kunststoff, wobei die Abdeckung ausgelegt ist, um eine Text- und/oder Graphikinformation darzubieten.

In einer weiteren Ausführungsform ist der Montagerahmen auf einem rampenförmigen Korpus angeordnet, so dass der Montagerahmen schräg liegend befestig ist. Dies erlaubt es, dass die Produkte die weiter hinten stehen für den Betrachter angehoben werden, damit er diese besser wahrnimmt.

In einer bevorzugten Ausführungsform ist der Montagrahmen leiterförmig mit horizontalen und vertikalen Montageprofilen ausgebildet, wobei in den Leiterfeldern die kastenförmigen Einsätze angeordnet sind.

Hierbei sind vorzugsweise das horizontale und vertikale Montageprofil klemmend miteinander verbunden, wobei das horizontale Montageprofil vorzugsweise aus Kunststoff gefertigt ist und sich bereichsweise klemmend um das vertikale Montageprofil erstreckt.

Eine Präsentationseinrichtung, wie hierin offenbart, kann an einem Montagerahmen in einem Präsentationsmöbel aufgenommen oder an einem Wandpaneel befestigt sein.

Dieser Ansatz erlaubt ein Plug- and Play von Modulen und auch Displaysystemen, wodurch eine effiziente Aufstellung und Anpassung erreicht werden kann.

### Figurenübersicht

Nachfolgend wird die Erfindung in beispielhafter Weise und unter Bezugnahme auf die beigefügten Zeichnungen beschrieben werden, woraus sich weitere Merkmale, Vorteile und zu lösenden Aufgaben ergeben werden. Es zeigen:
- Fig. 1: eine Präsentationseinrichtung für Waren gemäß der vorliegenden Erfindung in der Frontansicht;
- Fig. 2a: eine Präsentationseinrichtung gemäß der Fig. 1, in der Seitenansicht;
- Fig. 2b: eine Präsentationseinrichtung gemäß Fig. 1 im Schnitt
- Fig. 3: eine Präsentationseinrichtung gemäß Fig. 1 in der perspektivischen Ansicht;
- Fig. 4a-c: ein Beispiel für einen kastenförmigen Einsatz, von vorne, von der Seite und in einer perspektivischen Ansicht;
- Fig. 5: einen kastenförmigen Einsatz in einer Explosionsansicht;
- Fig. 6a-6c: eine Ansicht eines horizontalen Montageprofils
- Fig. 7a-7c: eine Ansicht eines horizontalen Montageprofils mit Kontaktschienen
- Fig. 8: eine Ansicht von vertikalen Montageprofilen;
- Fig. 9: eine Ansicht von verbundenen vertikalen und horizontalen Montageprofilen;

In den Figuren bezeichnen identische Bezugszeichen identische Elemente oder Gruppen von Elementen.

### Ausführliche Beschreibung von Ausführungsformen

Die Fig. 1 zeigt eine Präsentationseinrichtung 1 für Waren gemäß der vorliegenden Erfindung. Diese umfasst eine Mehrzahl von kastenförmigen Einsätzen 30 mit rechteckiger Grundfläche, die in einer Matrixanordnung angeordnet sind und in den in der Fig. 9 dargestellten Montagerahmen eingesteckt sind, der in einem Präsentationsmöbel 2 aufgenommen ist, das einen sich horizontal erstreckenden Korpus 4 mit mehreren Schubladen, vertikalen Seitenwänden 5 und eine obere Werbefläche 6 zur Darbietung von Text- und/oder Graphikinformation aufweist.

Die Fig. 1 und 3 zeigt die Anordnung des Montagerahmens 10 innerhalb des Präsentationsmöbels 2. Der Montagerahmen 10 ist von einer Mehrzahl von horizontalen Montageprofilen 12 und sich senkrecht dazu erstreckenden vertikalen Montageprofilen 11 ausgebildet, die mittels einer Klemmverbindung miteinander verbunden sind, wie nachfolgend anhand der Figuren beschrieben wird. Der Montagerahmen 10 ist durch die Montageprofile 11, 12 in eine Mehrzahl von Feldern 13 gleicher Größe unterteilt, deren Höhe/Breite im Wesentlichen einem ganzzahligen Vielfachen der Höhe/Breite der Einsätze 30 entspricht, die an dem Montagerahmen 10 befestigt werden sollen. Selbstverständlich können die Montageprofile 11, 12 auch abschnittsweise unterschiedliche Unterteilungen des Montagerahmens 10 festlegen.

Gemäß der Fig. 2 erstreckt sich nur der obere Abschnitt des Montagerahmens 10 parallel zu der Rückwand 3 des Präsentationsmöbels 2. Der mittlere und untere Abschnitt des Montagerahmens 10 erstrecken sich jeweils unter einem spitzen Winkel zu der Ebene des oberen Abschnitts des Montagerahmens 10.

Die Fig. 3 zeigt den Montagerahmen der Präsentationseinrichtung gemäß der Fig. 1 in einer perspektivischen Seitenteilansicht. Dabei sind noch nicht sämtliche Einsätze 30 an dem Montagerahmen befestigt. Die mit dem Bezugszeichen 30 bezeichnete Einsätze sind im unteren Bereich in einer Reihe angeordnet. Gemäß der Fig. 4a-c und 5 sind die Einsätze 30 kastenförmig ausgebildet, mit einer Rückwand 32 und vier Seitenwänden 31. Auf den Innenseiten der vertikalen Seitenwände 31 sind in einer Rasteranordnung mehrere Haltevorsprünge 33 vorgesehen, in die zumindest ein Einlegeboden 34 zur Abstützung von zu präsentierenden Waren eingesteckt werden kann.

Weitere Einsätze können auch rahmenförmig ausgebildet sein, also ohne Rückwand, was den freien Durchblick etwa auf die dahinter befindliche Rückwand 3 des Präsentationsmöbels 2 (vgl. Fig. 1), eine Wand oder eine Werbeanzeige, ermöglicht.

Figuren 4a-c und Figur 5 zeigen einen Einsatz 30. Wenn die Rasthaken 43 des Einsatzes 30 in die Aussparungen 60 a, 60c des horizontalen Profils eingeführt sind, drücken die elektrischen Kontaktstifte 36 des Einsatzes 30 gegen die jeweiligen Kontaktschienen 63a,b, wodurch eine elektrische Versorgung einer Hintergrundbeleuchtung bewerkstelligt wird, die durch Einkoppeln des Lichts eines LED-Streifens mit einer Mehrzahl von LEDs in die Stirnseite der lichtleitenden Platte 35 realisiert ist. Die lichtleitende Platte 35 kann zugleich die Rückwand des Einsatzes 30 ausbilden. Mittels der Hintergrundbeleuchtung können Artikel, die auf der Seitenwand 31 des Einsatzes oder auf Einlegeböden oder dergleichen angeordnet sind, werbewirksam beleuchtet werden oder eine Text- und/oder Graphikinformation hinterleuchtet werden. Hierzu kann die Vorderseite des Einsatzes 30 auch mittels einer transparenten oder opaken Abdeckung 40 abgedeckt sein, auf der die darzubietende Text-und/oder Graphikinformation in der bekannten Weise vorgesehen ist, wie in der Fig. 5b gezeigt. Diese Text- und/oder Graphikinformation kann auch in eine Aufnahme der Abdeckung 40 eingesteckt sein.

Zusätzlich können die hervorspringenden Fixierungen 44 in die Arretierungen 61a und 61b eingeklemmt werden. Somit wird verhindert, dass der Einsatz leicht herausgenommen werden kann.

Es ist auch denkbar, dass die Einsätze als Monitore oder Touch-Screen. ausgebildet sind. Auch können Monitore in Formaten 20x20 / 20x40 oder 40x40 mm/cm oder als digitale Textstreife da wo heute die Papier Ticketstrips kommen verwendet. Dies ermöglicht ein Optimale Kommunikationsmanagement auf Knopfdruck vom Office Computer.

Die vorgenannte elektrische Versorgung des Einsatzes kann auch zur elektrischen Versorgung beliebiger anderer Leuchtmittel oder Beleuchtungseinrichtungen oder von elektrischen Geräten, die in dem Einsatz aufgenommen oder an diesem befestigt sind, dienen, beispielsweise von Bildschirmanzeigen oder Musik-Abspielgeräten.

Wie dem Fachmann beim Studium der vorstehenden Beschreibung ohne weiteres ersichtlich sein wird, kann das Präsentationssystem kostengünstig und formschön bereitgestellt werden und sehr variabel an individuelle Kundenwünsche angepasst werden. Durch die Elektrifizierung der Präsentationsmodule (Einsätze) können Waren oder Text- und/oder Graphikinformation sehr werbewirksam präsentiert werden. Das vorgestellte Präsentationssystem eignet sich insbesondere zur Präsentation von Kosmetikartikeln mit Ausführung der Präsentationsmodule (Einsätze) aus Kunststoff und Verwendung von Beleuchtungseffekten, insbesondere Hintergrundbeleuchtung, in zumindest einigen der Präsentationsmodule (Einsätze). Das Präsentationssystem gemäß der vorliegenden Erfindung kann in entsprechender Weise jedoch auch zur Präsentation beliebiger anderer Produkte eingesetzt werden, beispielsweise von Konsum- oder Elektronikartikeln.

Die Fig. 5 zeigt einen kastenförmigen Einsatz, der lochförmige Aufnahmen für Lippenstifte aufweist, in denen die Lippenstifte angeordnet sind. Ein solcher kastenförmiger Einsatz, kann auf einem Montagerahmen angeordnet werden, der eine Leiterstruktur aufweist.

Die Fig. 6a bis 6c zeigen das horizontale Montageprofil aus unterschiedlichen Perspektiven. Figur 6a zeigt das horizontale Montageprofil von einer Seitenansicht. Fig. 6b zeigt eine perspektivische Draufsicht. Die Figur 6c zeigt eine weitere Seitenansicht der Stirnseite. Das horizontale Montageprofil weist 2 Auflageflächen 59 auf, auf denen die Unterseite von jeweils zwei benachbarter Einsätze aufliegen. Ferner sind die beiden Auflageflächen durch einen Mittelsteg 65 voneinander getrennt. Dieser Mittelsteg soll einen kleinen räumlichen Abstand der Einsätze sicherstellen, damit diese sowohl elektrisch als auch räumlich voneinander getrennt sind, um besser montiert zu werden. Auf der Auflagefläche 59 sind eine Reihe von Aussparungen 60a-60d angeordnet, die jeweils in 2 Paaren ausgebildet sind. Jedes Paar ist mittig im Bezug auf die Hälfte der Auflagefläche angeordnet. Hierdurch können auch halbe Einsätze ausgerichtet werden. Es sind natürlich auch andere Anordnungen denkbar. Die Rasthaken 43 der Einsätze greifen vorzugsweise in die Aussparungen 60a-60d ein. Je nach Art des Einsatzes werden hierbei eng beieinanderliegende Aussparungen verwendet, wie 60a und 60d bei einem halben Einsatz, oder weiter beabstandete Aussparungen wie 60a und 60d bei einem vollen Einsatz. Zusätzlich umfasst der Mittelsteg noch Arretierung 61a und 61b, die in die Fixierungen 44 des Einsatzes eingreifen können. Hierdurch wird verhindert, dass der Kasten einfach entfernt werden kann. Des Weiteren umfasst das horizontale Montageprofil an seinen linken und rechten äußeren Enden Haken 69, die in Aussparungen 69 (siehe Fig. 8 und Fig. 9)des vertikalen Montageprofils eingehackt werden können. Diese Haken sind flexibel ausgestaltet, sodass sie eine Spannung aufbauen können. Das Gegenstück der Halterung ist ein Vorsprung 71, der mit einer Nut 72 ausgebildet ist. Der Vorsprung 71 dient dazu, auf einen Auflagebereich 70 der vertikalen Montageprofile aufgelegt zu werden. Dieser Auflagebereich ist vorzugsweise ein dünnes Blech, der so ausgebildet ist, dass er in die Nut 72 eingeführt werden kann. Unter Verwendung der Haken 69, die noch eine kleine Rampe 74 aufweisen, ist es möglich, dass eine Spannung aufgebaut wird, die eine klemmende Befestigung am vertikalen Montageprofil sicherstellen.

Die Fig. 7A bis 7C zeigen ebenfalls das horizontale Montageprofil gemäß der Fig. 6. Allerdings sind zusätzliche Kontaktschienen 63a, 63b auf den Auflageflächen 59 angeordnet. Diese erstrecken sich vorzugsweise über die gesamte Länge der Auflagefläche. Es ist allerdings auch denkbar, dass diese kürzer gehalten werden. In der Regel sind die Kontaktschienen aus einem leitenden Blech gefertigt. Wobei das horizontale Montageprofil vorzugsweise aus Kunststoff gefertigt ist oder aus einem in diesem Bereich nicht leitenden Material. So ist es denkbar, dass eine Isolierung zwischen der Kontaktfläche und dem horizontalen Montageprofil angeordnet ist, falls das horizontale Montageprofil aus Metall gefertigt sein sollte. An seinen Enden weist die Kontaktschiene eine Kontaktlasche 66 a oder 66 b auf. Die Kontaktlasche wird nach unten weggeführt, um mit dem vertikalen Montageprofil in Kontakt gebracht zu werden. Das vertikale Montageprofil ist entweder vollständig aus Metall gefertigt oder weist in diesem Bereich eine Leiterbahn auf. Hierdurch ist es möglich, dass zum Beispiel durch eine Schraube, die durch eine Bohrung in der Kontaktlasche geführt wird, ein Kontakt hergestellt wird. Eine entsprechende Bohrung findet sich dann auch im vertikalen Montageprofil. In einer alternativen Ausführungsform wird durch eine mechanische Spannung die Kontaktlasche gegen das vertikale Montageprofil gedrückt und erzeugt somit den notwendigen Kontakt. Die Kontaktlaschen 66 a und 66 b sind jeweils an den gegenüberliegenden Seiten des horizontalen Montageprofils angeordnet. Somit kann eine positive und negative Spannung auf einem horizontalen Montageprofil bereitgestellt werden. Die Kontaktschienen sind vorzugsweise klemmend durch Arretierung 61, die auf der Auflagefläche 59 ausgebildet sind, gehalten. Auch weisen die Kontaktschienen Ausnehmungen für die Aussparungen 60 a, b, c, d auf.

Die Fig. 8 zeigt zwei vertikale Montageprofile, die jeweils Vorsprünge 62 in regelmäßigen Abständen aufweisen. An den Vorsprüngen sind Befestigungsmittel 64 ausgebildet, die aus Aussparungen 68 und einem Auflagebereich 70 bestehen. In den Figuren sind jeweils zwei Aussparungen 68 pro Vorsprung 62 ausgebildet, in die sich die Haken 69 des horizontalen Montageprofils erstrecken. Der Vorsprung 71 des horizontalen Montageprofils liegt auf der Kante 73 des Auflagebereichs 70 auf. Somit kann ein Zug nach unten durch die Haken 69 erreicht werden. Dadurch, dass sich die Nut 72 um die Kante 73 erstrecken kann, wird die Befestigung verstärkt und ein Herausrutschen vermieden. Das vertikale Montageprofil hat vorzugsweise einen 11 Förmigen Querschnitt und ist aus Blech gebogen. Die Vorsprünge 62 werden vorzugsweise aus dem Blech herausgestanzt. Weitere Bohrungen können im Blech angeordnet sein, um Verbindungen mit den Kontaktlaschen 66 a, 66 b herzustellen. Durch das Hervorstehen des Bleches können die vertikalen Montageprofile weiter oben angeordnet werden, wodurch den Einsätzen eine größere bauliche Tiefe ermöglicht wird. Es ist allerdings auch denkbar, dass alternativ die horizontalen Montageprofile sich an ihren äußeren Bereichen U-förmig nach unten erstrecken, um diese Höhenunterschied herzustellen. In diesem Falle wäre das Blech gerade ausgebildet. Dies ist letztendlich eine äquivalente Bauform.

Die Fig. 9 zeigt die Komponenten der Fig. 8 und Fig. 7 im zusammengebauten Zustand. Es ist deutlich zu erkennen, dass sich die Haken in die Aussparungen in den Vorsprüngen erstrecken und dass ein leiterförmiges System entsteht. Durch aneinanderreihen von mehreren dieser Leitern entsteht ein System wie es in den Fig. 1 und 2 dargestellt wurde.

Die Fig. 8 zeigt einen leiterförmigen Montagerahmen 10 mit vertikalen Montageprofilen 11 und horizontalen Montageprofilen 12. Die horizontalen Montageprofile sind vorzugsweise aus Kunststoff gefertigt und weisen wie Klemmbereiche 55 auf, die sich um das vertikale Montageprofil klemmen und dieses somit arretieren. Hierzu greifen zwei Klemmelemente von unten in das vertikale Profil und lassen es hinter entsprechenden Nasen einrasten.

Eine Stromführung kann in vertikalen Montageprofilen ausgebildet sein, da diese durch vertikale Montageprofile aus Kunststoff verbunden sind, können unterschiedliche Polaritäten gegeben sein. Die kastenförmigen Einsätze können Stifte aufweisen, die jeweils über die Kontaktschienen in Kontakt mit den aus Metall gefertigten vertikalen Profilen treten, um Spannung aufzunehmen, damit die LEDs, die in den kastenförmigen Einätzen angeordnet sind, mit Spannung versorgt werden.

### Bezugszeichenliste

- 1: Warenpräsentationssystem
- 2: Präsentationsmöbel
- 3: Rückwand
- 4: Korpus
- 5: Seitenwand
- 6: obere Werbefläche
- 10: Montagerahmen
- 11: vertikales Montageprofil
- 12: horizontales Montageprofil
- 13: Feld

- 30: Einsatz
- 31: Seitenwand
- 32: Rückwand
- 33: Haltevorsprung
- 34: Einlegeboden
- 35: lichtleitende Platte
- 36: elektrischer Kontaktstift
- 40: vordere Abdeckung
- 43: Rasthaken
- 44: Fixierung
- 59: Auflagefläche
- 60a, 60b,60c, 60d: Aussparung zur Ausrichtung der Einsätze
- 61a, 61b: Arretierung
- 62: Vorsprung im vertikalen Montageprofil
- 63a, 63b: Kontaktschienen
- 64: Befestigungsmittel im vertikalen Montageprofil
- 65: Mittelsteg
- 66a, 66b: Kontaktlasche
- 67: Klemme für Kontaktschiene
- 68: Aussparung im Vorsprung
- 69: Haken
- 70: Auflagebereich
- 71: Vorsprung
- 72: Nut
- 73: Kante der Auflagefläche
- 74: Rampe

## Patentansprüche

1. Präsentationseinrichtung, insbesondere für Waren, umfassend
einen Montagerahmen (10) mit einer Mehrzahl von horizontalen Montageprofilen (12) und vertikalen Montageprofilen ( 11), die parallel und beabstandet zueinander angeordnet sind, um eine leiterförmige Struktur mit Leiterfeldern (13) zu bilden; und
einer Mehrzahl von rahmen- oder kastenförmigen Einsätzen (30), die in die Leiterfelder (13) einsetzbar sind und an den Montageprofilen lösbar befestigt sind; wobei
die Einsätze (30) jeweils eine Mehrzahl von Seitenwänden (31) aufweisen, die einen rechteckförmigen Rahmen ausbilden,
die horizontalen Montageprofile mindestens eine Auflagefläche (59) aufweisen, auf der der Einsatz aufliegt, und wobei Aussparungen (60a -60d) in den horizontalen Montageprofilen ausgebildet sind, in die die Vorsprünge der Einsätze (30) einführbar sind, um den Einsatz auszurichten,
die vertikalen Montageprofile abschnittweise Vorsprünge (62) mit Befestigungsmitteln (64) aufweisen, zum Fixieren der horizontalen Montageprofile (12), so dass diese im vertikalen Montageprofil erhöht angeordnet sind,
**dadurch gekennzeichnet, dass** die Befestigungsmittel (64) der Vorsprünge (62) der vertikalen Montageprofile aus einer oder mehreren Aussparungen (68) bestehen, in die Haken (69) der horizontalen Montageprofil greifen, wobei die Befestigungsmittel weiter einen Auflagebereich (70) aufweisen auf dem ein Vorsprung (71) des horizontalen Montagprofils aufliegt, so dass eine klemmende Halterung entsteht, wobei die Haken den Vorsprung (71) des horizontalen Montageprofils klemmend auf den Auflagebereich drücken.

2. Präsentationseinrichtung nach Anspruch 1, **dadurch gekennzeichnet, dass** den horizontalen Montageprofilen mindestens eine Arretierung (61a, 61b) in Form eines Vorsprungs- oder Aussparung angeordnet ist, die dazu dient den Einsatz zu fixieren.

3. Präsentationseinrichtung nach einem der Ansprüche 1 bis 2, **dadurch gekennzeichnet, dass** Stromkontaktschienen (63) sich entlang der gesamten Länge der horizontalen Montageprofile erstreckend, um einerseits Kontakt mit dem Einsatz herzustellen und andererseits einen Kontakt mit einem der vertikalen Montageprofile.

4. Präsentationseinrichtung nach Anspruch 2, wobei auf dem horizontalen Montageprofil mindestens zwei Aussparungen (60a und 60c) angeordnet sind, die so beabstandet sind, dass zwei halbe Einsätze in ein Leiterfeld einsetzbar und ausrichtbar sind.

5. Präsentationseinrichtung nach Anspruch 1 oder 2, wobei die Aussparungen (60a - 60c) auf der Auflagefläche als Ausnehmungen ausgebildet sind, und vorzugsweise die Ausnehmung sich um eine Kante (73) erstreckt.

6. Präsentationseinrichtung nach einem der Ansprüche 1 bis 5, **dadurch gekennzeichnet, dass** das horizontale Montageprofil einen Mittelsteg (65) aufweist, der ausgebildet ist, um zwei angrenzende Einsätze voneinander zu trennen, und wobei die Arretierung (61a, 61b) in Form eines Vorsprungs- oder Aussparung im Mittelsteg ausgebildet sind.

7. Präsentationseinrichtung nach einem der Ansprüche 3 bis 6, wobei zwei Stromkontaktschienen (63a, 63b) beabstandet durch den Mittelsteg (65) sich entlang der gesamten Länge des horizontalen Montageprofils erstrecken, wobei die Stromkontaktschienen jeweils mit einem unterschiedlichen gegenüberliegenden vertikalen Montageprofil über jeweils eine Kontaktlasche (66a, 66b) verbunden sind, um so den Pluspol und Minuspol bereitzustellen.

8. Präsentationseinrichtung nach Anspruch 7, **dadurch gekennzeichnet, dass** die Stromkontaktschienen flache Bleche sind, die durch Klemmen (67) die auf den horizontalen Montageprofilen ausgebildet sind, klemmend gehalten werden.

9. Präsentationseinrichtung nach Anspruch 7 oder 8, wobei über die vertikalen Montageprofile, die Kontaktlaschen (66a, 66b) und die Stromkontaktschienen die Einsätze mit Niedervolt-Gleichspannung versorgt werden um Beleuchtungseinrichtungen und/oder elektrische Geräte der Einsätze mit der Versorgungsspannung zu versorgen, wenn diese eingesetzt werden, wobei auf den Rückseiten der Einsätze (30) Kontaktstifte (36) vorgesehen sind, die gegen die Stromkontaktschienen gedrückt sind, wenn die Einsätze (30) lösbar an den Montageprofilen (12, 11; 14) befestigt sind.

10. Präsentationseinrichtung nach einem der vorhergehenden Ansprüche, wobei das horizontale und vertikale Montageprofil (11,12) klemmend miteinander verbunden sind.

11. Präsentationseinrichtung nach Anspruch 1, wobei der Vorsprung (71) des horizontalen Montageprofils eine Nut (72) aufweist, in die der Auflagebereich 70 einführbar ist.

12. Präsentationseinrichtung nach einem der vorhergehenden Ansprüche, wobei zumindest einige der Einsätze (30) Rückwände (32) aufweisen und zur Aufbewahrung und/oder Halterung von zu präsentierenden Waren ausgelegt sind.

13. Präsentationseinrichtung nach einem der vorhergehenden Ansprüche, wobei die jeweilige Rückwand eine lichtleitende Platte (35) umfasst oder von dieser ausgebildet ist, in die für eine Hintergrundbeleuchtung Licht eines LED-Streifen (37) eingekoppelt ist.

14. Präsentationseinrichtung nach einem der vorhergehenden Ansprüche, wobei die Vorderseiten von zumindest einigen der Einsätze (30) mittels einer transparenten oder opaken Abdeckung (40) abgedeckt sind, wobei die Abdeckung ausgelegt ist, um eine Text- und/oder Graphikinformation darzubieten.

15. Präsentationseinrichtung nach einem der vorhergehenden Ansprüche, wobei der Montagerahmen (10) in einem Präsentationsmöbel (2) aufgenommen oder an einem Wandpaneel befestigt ist oder auf einem rampenförmigen Korpus (4), auf dem der Montagerahmen schräg liegend angeordnet ist, befestigt ist.

16. Präsentationseinrichtung nach einem der vorhergehenden Ansprüche, wobei das horizontale Montageprofil aus Kunststoff und das vertikale Montageprofil aus Metall gefertigt ist.

## Claims

1. Presentation device, in particular for goods, comprising
a mounting frame (10) having a plurality of horizontal mounting profiles (12) and vertical mounting profiles (11) arranged parallel to and spaced apart from each other to form a ladder-shaped structure having ladder fields (13); and
a plurality of frame- or box-shaped inserts (30) insertable into the ladder panels (13) and detachably secured to the mounting profiles; wherein
the inserts (30) each have a plurality of side walls (31) forming a rectangular frame, the horizontal mounting profiles have at least one support surface (59) on which the insert rests, and wherein recesses (60a - 60d) are formed in the horizontal mounting profiles, into which the projections of the inserts (30) can be introduced in order to align the insert,
the vertical mounting profiles having sectional projections (62) with fastening means (64) for fixing the horizontal mounting profiles (12) so that they are arranged in an elevated position in the vertical mounting profile,
**characterised in that** the fastening means (64) of the projections (62) of the vertical mounting profiles consist of one or more recesses (68) in which hooks (69) of the horizontal mounting profile engage, the fastening means further comprising a support region (70) on which a projection (71) of the horizontal mounting profile rests, so that a clamping holder is formed, the hooks pressing the projection (71) of the horizontal mounting profile onto the support region in a clamping manner.

2. Presentation device according to claim 1, **characterised in that** at least one locking device (61a, 61b) in the form of a projection or recess is arranged in the horizontal mounting profiles, which serves to fix the insert.

3. Presentation device according to any of claims 1 to 2, **characterized in that** current contact rails (63) extend along the entire length of the horizontal mounting profiles to make contact with the insert on the one hand and contact with one of the vertical mounting profiles on the other hand.

4. Presentation device according to claim 2, wherein at least two recesses (60a and 60c) are arranged on the horizontal mounting profile, which recesses are spaced in such a way that two half inserts can be inserted and aligned in a ladder field.

5. Presentation device according to claim 1 or 2, wherein the recesses (60a - 60c) on the support surface are formed as recesses, and preferably the recess extends around an edge (73).

6. Presentation device according to any one of claims 1 to 5, **characterised in that** the horizontal mounting profile comprises a central web (65) formed to separate two adjacent inserts from each other, and wherein the detent (61a, 61b) is formed in the form of a projection or recess in the central web.

7. A display device according to any one of claims 3 to 6, wherein two current contact bars (63a, 63b) spaced apart by the central web (65) extend along the entire length of the horizontal mounting profile, the current contact bars each being connected to a different opposing vertical mounting profile via a respective contact tab (66a, 66b) so as to provide the positive pole and negative pole.

8. Presentation device according to claim 7, **characterised in that** the current contact rails are flat metal sheets which are held clamped by clamps (67) formed on the horizontal mounting profiles.

9. Presentation device according to claim 7 or 8, wherein the inserts are supplied with low voltage direct current via the vertical mounting profiles, the contact lugs (66a, 66b) and the current contact rails in order to supply lighting devices and/or electrical devices of the inserts with the supply voltage when they are inserted, wherein contact pins (36) are provided on the rear sides of the inserts (30) which are pressed against the current contact rails when the inserts (30) are detachably fastened to the mounting profiles (12, 11; 14).

10. Presentation device according to one of the preceding claims, wherein the horizontal and vertical mounting profiles (11,12) are connected to each other in a clamping manner.

11. Presentation device according to claim 1, wherein the protrusion (71) of the horizontal mounting profile comprises a groove (72) into which the support portion 70 is insertable.

12. Presentation device according to any of the preceding claims, wherein at least some of the inserts (30) have rear walls (32) and are designed for storing and/or holding goods to be presented.

13. Presentation device according to any of the preceding claims, wherein the respective rear wall comprises or is formed by a light-conducting plate (35) into which light from an LED strip (37) is coupled for backlighting.

14. A presentation device according to any one of the preceding claims, wherein the fronts of at least some of the inserts (30) are covered by means of a transparent or opaque cover (40), the cover being adapted to present textual and/or graphic information.

15. Presentation device according to any of the preceding claims, wherein the mounting frame (10) is accommodated in a presentation furniture (2) or is fastened to a wall panel or is fastened on a ramp-shaped body (4) on which the mounting frame is arranged obliquely.

16. Presentation device according to any of the preceding claims, wherein the horizontal mounting profile is made of plastic and the vertical mounting profile is made of metal.

## Revendications

1. Dispositif de présentation, en particulier pour des marchandises, comprenant
un cadre de montage (10) ayant une pluralité de profils de montage horizontaux (12) et de profils de montage verticaux (11) disposés parallèlement les uns aux autres et espacés les uns des autres pour former une structure en forme d'échelle ayant des champs d'échelle (13) ; et
une pluralité d'inserts (30) en forme de cadre ou de boîte pouvant être insérés dans les panneaux d'échelle (13) et fixés de manière amovible aux profilés de montage ; dans laquelle
les inserts (30) ont chacun une pluralité de parois latérales (31) formant un cadre rectangulaire,
les profilés de montage horizontaux présentent au moins une surface d'appui (59) sur laquelle repose l'insert, et dans lesquels des évidements (60a - 60d) sont formés dans les profilés de montage horizontaux, dans lesquels les saillies des inserts (30) peuvent être introduites afin d'aligner l'insert,
les profilés de montage verticaux ayant des saillies sectionnelles (62) avec des moyens de fixation (64) pour fixer les profilés de montage horizontaux (12) de sorte qu'ils soient disposés dans une position élevée dans le profilé de montage vertical,
**caractérisé en ce que** les moyens de fixation (64) des saillies (62) des profilés de montage verticaux consistent en un ou plusieurs évidements (68) dans lesquels des crochets (69) du profilé de montage horizontal s'engagent, les moyens de fixation comprenant en outre une région de support (70) sur laquelle une saillie (71) du profilé de montage horizontal repose, de sorte qu'un support de serrage est formé, les crochets pressant la saillie (71) du profilé de montage horizontal sur la région de support d'une manière serrée.

2. Dispositif de présentation selon la revendication 1, **caractérisé en ce qu'**au moins un dispositif de verrouillage (61a, 61b) sous la forme d'une saillie ou d'un évidement est disposé dans les profils de montage horizontaux, qui sert à fixer l'insert.

3. Dispositif de présentation selon l'une quelconque des revendications 1 à 2, **caractérisé en ce que** des rails de contact courants (63) s'étendent sur toute la longueur des profilés de montage horizontaux pour entrer en contact avec l'insert d'une part et en contact avec l'un des profilés de montage verticaux d'autre part.

4. Dispositif de présentation selon la revendication 2, dans lequel au moins deux évidements (60a et 60c) sont disposés sur le profilé de montage horizontal, lesquels évidements sont espacés de telle sorte que deux demi-inserts peuvent être insérés et alignés dans un champ d'échelle.

5. Dispositif de présentation selon la revendication 1 ou 2, dans lequel les évidements (60a - 60c) sur la surface de support sont formés comme des évidements, et de préférence l'évidement s'étend autour d'un bord (73).

6. Dispositif de présentation selon l'une quelconque des revendications 1 à 5, **caractérisé en ce que** le profilé de montage horizontal comprend une âme centrale (65) formée pour séparer deux inserts adjacents l'un de l'autre, et dans lequel le cran (61a, 61b) est formé sous la forme d'une saillie ou d'un évidement dans l'âme centrale.

7. Dispositif d'affichage selon l'une quelconque des revendications 3 à 6, dans lequel deux barres de contact de courant (63a, 63b) espacées par l'âme centrale (65) s'étendent sur toute la longueur du profilé de montage horizontal, les barres de contact de courant étant chacune connectée à un profilé de montage vertical opposé différent via une languette de contact respective (66a, 66b) de manière à fournir le pôle positif et le pôle négatif.

8. Dispositif de présentation selon la revendication 7, **caractérisé en ce que** les barres de contact de courant sont des tôles plates qui sont maintenues serrées par des pinces (67) formées sur les profils de montage horizontaux.

9. Dispositif de présentation selon la revendication 7 ou 8, dans lequel les inserts sont alimentés en courant continu basse tension par l'intermédiaire des profilés de montage verticaux, des cosses de contact (66a, 66b) et des rails de contact de courant afin d'alimenter les dispositifs d'éclairage et/ou les dispositifs électriques des inserts avec la tension d'alimentation lorsqu'ils sont insérés, dans lequel des broches de contact (36) sont prévues sur les côtés arrière des inserts (30) qui sont pressées contre les rails de contact de courant lorsque les inserts (30) sont fixés de manière détachable aux profilés de montage (12, 11 ; 14).

10. Dispositif de présentation selon l'une des revendications précédentes, dans lequel les profilés de montage horizontaux et verticaux (11, 12) sont reliés entre eux par serrage.

11. Dispositif de présentation selon la revendication 1, dans lequel la saillie (71) du profilé de montage horizontal comprend une rainure (72) dans laquelle la partie de support 70 peut être insérée.

12. Dispositif de présentation selon l'une quelconque des revendications précédentes, dans lequel au moins certains des inserts (30) présentent des parois arrière (32) et sont conçus pour stocker et/ou maintenir des marchandises à présenter.

13. Dispositif de présentation selon l'une quelconque des revendications précédentes, dans lequel la paroi arrière respective comprend ou est formée par une plaque conductrice de lumière (35) dans laquelle la lumière d'une bande LED (37) est couplée pour le rétroéclairage.

14. Dispositif de présentation selon l'une quelconque des revendications précédentes, dans lequel les faces avant d'au moins certains des encarts (30) sont recouvertes au moyen d'un couvercle transparent ou opaque (40), le couvercle étant adapté pour présenter des informations textuelles et/ou graphiques.

15. Dispositif de présentation selon l'une quelconque des revendications précédentes, dans lequel le cadre de montage (10) est logé dans un meuble de présentation (2) ou est fixé sur un panneau mural ou est fixé sur un corps (4) en forme de rampe sur lequel le cadre de montage est disposé en oblique.

16. Dispositif de présentation selon l'une quelconque des revendications précédentes, dans lequel le profilé de montage horizontal est réalisé en matière plastique et le profilé de montage vertical est réalisé en métal.
